# EUROPÄISCHE PATENTSCHRIFT

(11) **EP 1 551 606 B1**
(45) Veröffentlichungstag und Bekanntmachung des Hinweises auf die Patenterteilung: **27.06.2007**
(21) Anmeldenummer: 03770960.7
(22) Anmeldetag: 09.10.2003
(51) Int. Cl.: B28B 7/00, B28B 11/12, B28B 13/06

(54) **VORRICHTUNG ZUM HERSTELLEN VON BETONFORMLINGEN MIT AUFGERAUTER OBERFLÄCHE UND BETONFORMLING**
DEVICE FOR THE PRODUCTION OF FORMED CONCRETE PIECES HAVING A ROUGH SURFACE AND FORMED CONCRETE PIECE
DISPOSITIF POUR PRODUIRE DES EBAUCHES EN BETON PRESENTANT UNE SURFACE RUGUEUSE ET EBAUCHE EN BETON

(30) Priorität: 10.10.2002 DE 10247259
(43) Veröffentlichungstag der Anmeldung: 13.07.2005
(73) Patentinhaber: SF-Kooperation GmbH Beton-Konzepte, 28717 Bremen (DE)
(72) Erfinder: HAGENAH, Gerhard, 27726 Worpswede (DE)
(74) Vertreter: Ellberg, Nils
(86) Internationale Anmeldenummer: PCT/EP2003/011163
(87) Internationale Veröffentlichungsnummer: WO 2004/035280

(56) Entgegenhaltungen:
- US-A- 810 748
- US-A- 5 078 940
- PATENT ABSTRACTS OF JAPAN vol. 2002, no. 08, 5. August 2002 (2002-08-05) & JP 2002 113710 A (NITSUTAI KOGYO KK), 16. April 2002 (2002-04-16)

## Beschreibung

Die Erfindung betrifft eine Vorrichtung zum Herstellen von Formlingen aus Beton mit einer durch Abnehmen von Beton an einer Außenseite des rohen Formlings beim Entformen desselben gebildeten aufgerauten Oberfläche gemäß dem Oberbegriff des Anspruchs 1. Weiterhin betrifft die Erfindung ein entsprechendes Verfahren gemäß dem Oberbegriff des Anspruchs 9.

Formlinge aus Beton, nämlich Betonsteine, mit mindestens einer aufgerauten Seitenfläche sind bekannt. Bei der Herstellung dieses Betonsteins wird beim Entformen eine sich über die volle Höhe des Betonsteins erstreckende, äußere Betonschicht mit der Betonform abgehoben (US 6,138,983 und US 5,078,940). Dadurch entsteht zwar eine aufgeraute Seitenfläche bzw. Sichtfläche. Diese hat aber eine besondere Struktur auf Grund der als ganzes abgehobenen und an der betreffenden Fläche des Betonsteins entlang gleitenden Betonschicht.

Der Erfindung liegt die Aufgabe zugrunde, Maßnahmen für die verbesserte Fertigung von Formlingen aus Beton mit mindestens einer in besonderer Weise strukturierten Außenseite vorzuschlagen.

Zur Lösung dieser Aufgabe ist die erfindungsgemäße Vorrichtung die Merkmale des Anspruchs 1 auf. Die erfindungsgemäße Vorrichtung ist demnach so ausgebildet, dass der vorzugsweise als Steg mit angeschärfter Abstreifkante ausgebildete Abstreifer im Bereich der herzustellenden aufgerauten Fläche am rohen Formling entlangbewegt wird unter Mitnahme einer (dünnen) Betonschicht, die unmittelbar, und zwar fortlaufend während des Abstreifvorgangs, auf der vom Betonformling abgekehrten Seite durch eine Öffnung in der Formwand beseitigt wird.

Eine weitere Besonderheit der erfindungsgemäßen Vorrichtung besteht darin, dass der Abstreifer im unteren Bereich der Formwand der Betonform gebildet ist mit einer nach innen, also zum Formling, vorstehenden Abstreifkante, wobei die Öffnung oberhalb des Abstreifers in der Formwand gebildet ist und den seitlichen Austritt des beim Entformen abgestreiften Betons während des Abstreifvorgangs ermöglicht.

Ein weiterer Vorschlag der Erfindung besteht darin, dass die Betonform bzw. Formwände derselben an mehreren Seiten, gegebenenfalls an allen Seiten Abstreifer aufweisen, derart, dass beim Entformen mehrere bzw. alle Seitenflächen des Betonformlings mit durch Abstreifen aufgerauter Struktur gebildet werden. Mehrere so ausgebildete Einzelformen können zu einer Betonform mit mehreren Formnestern und jedem Formnest zugeordneten Abschnittstreifern ausgebildet sein.

Weiterhin bezieht sich die Erfindung auf ein Herstellungsverfahren mit den Merkmalen des Anspruchs 9.

Weitere Einzelheiten der Herstellung von Betonformlingen mit aufgerauten Sichtflächen werden nachfolgend anhand von Ausführungsbeispielen in den Zeichnungen näher erläutert. Es zeigt:
- Fig. 1: eine Betonform bzw. einen Teil derselben im Vertikalschnitt,
- Fig. 2: einen Ausschnitt der Form gemäß Fig. 1 in einer Innenansicht derselben,
- Fig. 3: die Form gemäß Fig. 1 in Draufsicht,
- Fig. 4: die Form gemäß Fig. 1 während des Entformens eines Betonformlings,
- Fig. 5: eine andere Ausführung der Betonform im Vertikalschnitt,
- Fig. 6: die Betonform gemäß Fig. 5 während des Entformens,
- Fig. 7: eine dritte Ausführung der Betonform in einer Stellung analog zu Fig. 6,
- Fig. 8: die Betonform gemäß Fig. 7 nach dem Entformen,
- Fig. 9: einen Betonstein im Grundriss,
- Fig. 10: eine andere Ausführung eines Betonsteins, ebenfalls im Grundriss,
- Fig. 11: einen Betonstein in perspektivischer Darstellung,
- Fig. 12: einen zylindrischen, hohlen Betonformling in perspektivischer Darstellung,
- Fig. 13: einen massiven, zylindrischen Betonformling, ebenfalls in perspektivischer Darstellung,
- Fig. 14: eine Betonform zum Herstellen von Betonsteinen in schematischem Grundriss.

Es geht um die Herstellung von Formlingen aus Beton, zum Beispiel Betonsteinen 10, mit mindestens einer durch Abstreifen einer dünnen Betonschicht 11 gebildeten Außenseite 12 mit aufgerauter Struktur.

Die Betonsteine 10 werden in einer Betonform 13 gefertigt, die in einfachster Ausführung aus einer einzelnen Kammer bzw. einem einzelnen Formnest 14 besteht. Dieser Hohlraum bzw. dieses Formnest 14 ist seitlich von Formwänden 15, 16, 17, 18 umgeben. Diese begrenzen den (rohen) Formling bzw. Betonstein 10 (Fig. 4, Fig. 5). Die oben und unten offene Betonform 13 ruht auf einer separaten Unterlage, insbesondere auf einem Unterlagsbrett 19. Dieses wiederum liegt üblicherweise auf einem Rütteltisch 20 zum Verdichten des Betons. Der rohe Beton wird von oben in die Betonform bzw. in das Formnest 14 eingefüllt, während die Betonform 13 auf dem Unterlagsbrett 19 ruht. Als oberer Abschluss der (gefüllten) Betonform 13 bzw. des Formnests 14 dient ein Stempel 21, dessen Stempelplatte 22 oben auf dem Beton bzw. auf dem Betonstein 10 aufliegt.

Nach dem Verdichten des Betons im Formnest 14 wird der Betonstein 10 entformt, und zwar durch Anheben der Betonform 13, also der Formwände 15 ... 18. Während dieser Aufwärtsbewegung der Betonform 13 (Fig. 4) wird der Formling bzw. Betonstein 10 auf dem Unterlagsbrett 19 fixiert, und zwar durch den in seiner Position gehaltenen Stempel 21. Die Betonform 13 wird demnach in Aufwärtsrichtung vom Betonstein 10 abgezogen. Als Letztes wird auch der Stempel 21 vom Betonformling abgehoben (Fig. 8) dieser ruht nun frei für den Abtransport auf dem Unterlagsbrett 19.

Während des Entformens, also während der Aufwärtsbewegung der Betonform 13 wird die strukturierte Außenseite 12 bzw. werden aufgeraute Außenseiten hergestellt. Zu diesem Zweck ist ein Abstreifer 23 vorgesehen, der an der zu gestaltenden Außenseite 12 entlangbewegt wird unter Abstreifen der Betonschicht 11. Der Abstreifer 23 ist mit der Betonform 13 verbunden und in besonderer Weise ausgebildet, nämlich als freiliegender, quergerichteter Steg mit (annähernd) trapezförmigem Querschnitt. Ein Teilbereich des Abstreifers 23 erstreckt sich im Bereich einer (aufrechten) Formwand 15 bzw. ist Teil dieser Formwand 15. Eine sich verjüngende, scharfkantig auslaufende Abstreifkante 24 ragt innenseitig über die Formwand 15 hinweg in das Innere des Formnestes 14. Dieser Vorsprung bzw. Überstand des Abstreifers 23 streift die Betonschicht 11 während der Aufwärtsbewegung der Betonform 13 beim Entformungsvorgang ab (Fig. 4, Fig. 6).

Die besondere Struktur der Außenseite 12 ergibt sich dadurch, dass der abgestreifte Beton, also Abstreifbeton 25, unmittelbar nach dem Abstreifen und während des gesamten Abstreifvorgangs ständig beseitigt wird, und zwar auf der vom Betonstein 10 bzw. der Außenseite 12 desselben abgekehrten Seite. Der in Querrichtung verhältnismäßig schmal bemessene Abstreifer 23 liegt frei, derart, dass der Abstreifbeton 25 seitlich über den Abstreifer 23 hinweggeschoben und sodann beseitigt wird, nämlich durch Herunterfallen auf das Unterlagsbrett 19. Dies wird dadurch begünstigt, dass der Abstreifer 23 an der Außenseite im Wesentlichen bündig ist mit der zugeordneten Formwand 15 und praktisch einen Teil derselben bildet.

Der die untere Begrenzung der Formwand 15 bildende Abstreifer 23 ist über aufrechte Verbindungen, nämlich Tragstege 26 mit der Formwand 15 bzw. deren oberen Teil verbunden. Oberhalb des Abstreifers 23 bildet die Formwand 15 eine Öffnung 27, die sich über die volle Abmessung bzw. Breite der Formwand 15 entsprechend der zu schaffenden strukturierten Außenseite 12 erstreckt und nur von mehreren im Abstand voneinander angeordneten Tragstegen 26 unterbrochen ist.

Im Bereich der Öffnung 27 ist die Formwand 15 mit einer Abdeckwand 28 versehen. Diese erstreckt sich mit Abstand von der Formwand 15 der Höhe nach von dem Abstreifer 23 bis oberhalb der Öffnung 27. Die Abdeckwand 28 begrenzt eine mindestens nach unten offene Kammer 29 bzw. einen schmalen Kanal zur gezielten Abförderung des Abstreifbetons 25 neben dem Bereich der Formwand 15. Die Kammer 29 ist bei dem Ausführungsbeispiel gemäß Fig. 1 oben und unten offen, sodass ein Reinigungsorgan erforderlichenfalls durch die Kammer 29 hindurchbewegt werden kann.

Der Stempel 21 bzw. die Stempelplatte 22 ist so bemessen und innerhalb des Formnestes 14 so positioniert, dass seitlich, nämlich benachbart zur Formwand eine Abdeckung durch die Stempelplatte 22 nicht gegeben ist. Dies ist der Bereich der Betonschicht 11, die ganz oder teilweise abgestreift wird. Fig. 8 zeigt, dass der Abstreifer 23 an der Stempelplatte 22 vorbeibewegt werden kann.

Bei dem Ausführungsbeispiel gemäß Fig. 5, Fig. 6 ist die Kammer 29 oben geschlossen, und zwar durch eine schräggerichtete Oberwand 30. Diese verhindert, dass im Extremfalle Abstreifbeton 25 nach oben austreten kann. Fig. 5 zeigt die Ausgangssituation einer Betonform 13 nach dem Einfüllen des Betons und vor dem Anheben der Betonform 13. Beton tritt dabei auch in den Bereich der Kammer 29, wird aber bei der Aufwärtsbewegung der Betonform 13 unmittelbar nach unten über den freien Ausgang der Kammer 29 abgeleitet.

Fig. 7 und Fig. 8 zeigen eine Betonform 13 im Vertikalschnitt, die an zwei einander gegenüber liegenden Seiten, nämlich an der Außenseite 12 und an einer gegenüber liegenden Außenseite 31 jeweils eine durch Abstreifen strukturierte Oberfläche des Betonsteins 10 schafft. Dabei sind beide gegenüberliegende Seiten der Betonform 13 übereinstimmend ausgebildet, nämlich jeweils mit einem Abstreifer 23 und einer Kammer 29, jeweils in der Ausführung gemäß Fig. 5 und Fig. 6. Fig. 8 zeigt dabei den oberen Bereich eines fertigen, rohen Betonsteins 10 nach dem Entformen und Abheben des Stempels 21. Der Betonstein 10 kann nun zum Aushärten abgefördert werden.

Der mit einer oder mehreren strukturierten Außenseiten versehene Betonstein 10 kann in unterschiedlicher Weise ausgebildet sein, und zwar auch als Hohlkörper. In Fig. 9, Fig. 10 und Fig. 11 ist als Ausführungsbeispiel ein Betonstein 10 gezeigt, der im Grundriss viereckig ausgebildet ist, jedoch mit gewölbten Sichtflächen 32, 33. Durch entsprechende Formung sind diese Sichtflächen 32, 33 ballig bzw. tonnenartig nach außen gewölbt. Einander gegenüberliegende Stirnseiten 34, 35 sind eben, und zwar zur Sichtfläche 32 konvergierend. Aus einem so ausgebildeten Betonstein können insbesondere Stützmauern gefertigt werden.

Die Seitenflächen 32 ... 35 können unterschiedlich strukturiert sein. Bei dem Ausführungsbeispiel in Fig. 9 ist die (größere) Sichtfläche 33 mit einer durch Abstreifen von Beton geschaffenen Struktur versehen. Vorteilhaft ist eine Ausführung, bei der beide einander gegenüberliegenden Sichtflächen 32, 33 so ausgebildet sind. Bei dem Beispiel gemäß Fig. 10 sind alle Seitenflächen mit dieser Struktur ausgebildet.

Diese Form des Betonsteins 10 ist perspektivisch in Fig. 11 gezeigt, wobei zusätzlich an einer Oberseite und an einer Unterseite eine im Querschnitt trapezförmige Nut 36 eingeformt ist zum Einsetzen von Verankerungsorganen für benachbarte Formsteine 10.

Die beschriebene Vorrichtung bzw. das Verfahren zum Herstellen strukturierter Flächen durch Abstreifen von Beton kann auch bei anderen Formkörpern aus Beton verwendet werden. Fig. 12 zeigt einen im wesentlichen zylindrischen Hohlkörper aus Beton, der insbesondere als Pflanzring 37 zum Einsatz kommt. Die zylindrische Außenfläche 38 ist vorzugsweise ringsherum durch Abstreifen von Beton strukturiert.

In analoger Weise ist ein zylindrischer, massiver, langgestreckter Formling 39 entlang der gesamten zylindrischen Außenfläche 38 durch Abstreifen von Beton mit einer Struktur versehen. Dieser Formling 39 kann beispielsweise als Palisaden-Element eingesetzt werden.

Betonsteine insbesondere in der Ausführung gemäß Fig. 9 bis Fig. 11 können rationell in einer Betonform gemäß Fig. 14 mit mehreren Formnestern 14 gefertigt werden. Diese sind in (drei) Querreihen angeordnet mit jeweils mehreren Formnestern 14. Bei einer im Grundriss annähernd trapezförmigen Gestalt des Betonsteins 10, also mit konvergierenden Stirnseiten 34, 35, sind die Formnester mit wechselnder Ausrichtung innerhalb einer Reihe angeordnet, so dass eine optimale Raumnutzung gegeben ist. Die einzelnen Formnester 14 sind so ausgebildet, dass an zwei gegenüberliegenden Seiten, nämlich an den beiden Sichtflächen 32, 33, Beton abgestreift wird. Jedem Formnest 14 ist, wie grundsätzlich üblich, ein Stempel 21 (nicht gezeigt in Fig. 14) zugeordnet. Die gesamte Betonform gemäss Fig. 14 wird zum Abstreifen von Beton als Einheit angehoben, derart, dass alle Betonsteine 10 in den Formnestern 14 gleichzeitig durch Abstreifen von Beton bearbeitet werden.

### Bezugszeichenliste

- 10: Betonstein
- 11: Betonschicht
- 12: Außenseite
- 13: Betonform
- 14: Formnest
- 15: Formwand
- 16: Formwand
- 17: Formwand
- 18: Formwand
- 19: Unterlagsbrett
- 20: Rütteltisch
- 21: Stempel
- 22: Stempelplatte
- 23: Abstreifer
- 24: Abstreifkante
- 25: Abstreifbeton
- 26: Tragsteg
- 27: Öffnung
- 28: Abdeckwand
- 29: Kammer
- 30: Oberwand
- 31: Außenseite
- 32: Sichtfläche
- 33: Sichtfläche
- 34: Stirnseite
- 35: Stirnseite
- 36: Nut
- 37: Pflanzring
- 38: Außenfläche
- 39: Formling

## Patentansprüche

1. Vorrichtung zum Herstellen von Formlingen aus Beton wie Betonsteinen (10), Beton-Hohlkörpern etc., die eine durch Abnehmen von Beton an einer Außenseite (12) des rohen Formlings beim Entformen desselben gebildete aufgeraute Oberfläche aufweisen, wobei eine Betonform (13) ein Formnest (14) aufweist, das seitlich von Formwänden (15..18) umgeben ist und in das Beton einfüllbar ist, und wobei die Formwände (15..18) zum Entformen des Formlings in Aufwärtsrichtung bewegbar sind, und wobei ein Abstreifer (23) Teil der Betonform (13) ist, nämlich einer Formwand (15), und wobei der Abstreifer (23) zusammen mit der Formwand (15) beim Entformen des Formlings an der Außenseite des desselben in Aufwärtsrichtung bewegbar unter Abstreifen von Beton an einer Außenseite (12) des Formlings, **dadurch gekennzeichnet, dass**:
a) die Formwand (15) oberhalb des Abstreifers (23) eine Öffnung (27) aufweist für den Austritt des abgestreiften Betons (15) aus dem Formnest (14),
b) der abgestreifte Beton (25) ist auf der vom Formling abgekehrten Seite des Abstreifers (23) durch die Öffnung (27) aus dem Formnest (14) abförderbar.

2. Vorrichtung nach Anspruch 1, **dadurch gekennzeichnet, dass** der Abstreifer (23) stegartig ausgebildet ist mit einer dem Formling zugekehrten, angeschärften Abstreifkante (24), wobei an der Oberseite des Abstreifers (23) sich sammelnder Beton bzw. Abstreifbeton (25) auf der von der Abstreiferkante (24) abliegenden Seite des Abstreifers infolge Abschub und Eigengewicht beseitigbar ist.

3. Vorrichtung nach Anspruch 2 oder einem der weiteren Ansprüche, **dadurch gekennzeichnet, dass** der stegartige Abstreifer (23) über aufrechte Tragstege (26) mit der Formwand (15) verbunden ist, wobei die Öffnung (27) im Bereich der Tragstege (26) gebildet ist.

4. Vorrichtung nach Anspruch 1 oder einem der weiteren Ansprüche, **dadurch gekennzeichnet, dass** ein an einer Oberseite in die Betonform (13) bzw. in ein Formnest (14) derselben eintretender Stempel (21) eine Stempelplatte (22) aufweist, die im Bereich des Abstreifers (23) einen Abstand von der betreffenden Formwand (15) aufweist, derart, dass der Abstreifer (23) beim Anheben der Betonform (13) an der Stempelplatte (22) vorbeibewegbar ist.

5. Vorrichtung nach Anspruch 1 oder einem der weiteren Ansprüche, **dadurch gekennzeichnet, dass** der Abstreifer (23) und die oberhalb desselben gebildete Öffnung (27) im Bereich einer außerhalb des Formnestes (14) liegenden, nach unten offenen Kammer (29) angeordnet ist, wobei die Kammer (29) durch eine mit Abstand von der Formwand (15) angeordnete Abdeckwand (28) begrenzt ist.

6. Vorrichtung nach Anspruch 5 oder einem der weiteren Ansprüche, **dadurch gekennzeichnet, dass** die durch die Abdeckwand (28) begrenzte Kammer (29) an einer Oberseite und an einer Unterseite offen ist.

7. Vorrichtung nach Anspruch 5 oder einem der weiteren Ansprüche, **dadurch gekennzeichnet, dass** die Kammer (29) an der Oberseite durch eine die Abdeckwand (28) mit der Formwand (15) verbindende, insbesondere schräg verlaufende Oberwand (30) verschlossen ist.

8. Vorrichtung nach Anspruch 1 oder einem der weiteren Ansprüche, **dadurch gekennzeichnet, dass** die Betonform (13) an mehreren Seiten, also im Bereich mehrerer Formwände (15, 16, 17, 18), Abstreifer (23) aufweist zum gleichzeitigen Abstreifen von Beton beim Anheben der Betonform (13), insbesondere an zwei einander gegenüber liegenden Seiten des Betonformlings.

9. Verfahren zum Herstellen von Formlingen aus Beton, die eine durch Abnehmen von Beton an einer Außenseite (12) des rohen Formlings beim Entformen desselben gebildete aufgeraute Oberfläche aufweisen, wobei Beton in ein Formnest (14) einer Betonform (13) eingefüllt wird, das seitlich von Formwänden (15 .. 18) umgeben ist und wobei die Formwände (15 .. 18) zum Entformen des Formlings in Aufwärtsrichtung bewegt werden, und wobei ein Abstreifer (23) Teil der Betonform (13) nämlich einer Formwand (15) ist, und wobei der Abstreifer (23) zusammen mit der Formwand (15) beim Entformen des Formlings an der Außenseite desselben in Aufwärtsrichtung bewegt wird unter Abstreifen von Beton an einer Außenseite (12) des Formlings, **dadurch gekennzeichnet, dass** der abgestreifte Beton auf der vom Formling abgekehrten Seite des Abstreifers (23) durch eine seitliche Öffnung (27) in der Formwand (15) oberhalb des Abstreifers (23) aus dem Formnest (14) herausgefördert wird.

## Claims

1. Device for the production of concrete mouldings, such as concrete blocks (10), hollow concrete articles, etc., which have a roughened surface formed by removing concrete on an outer side (12) of the green moulding while stripping the latter from the mould, wherein a concrete mould (13) comprises a mould cavity (14) which is enclosed laterally by mould walls (15.. 18) and into which concrete can be introduced, and wherein the mould walls (15.. 18) can be moved in the upward direction to strip the moulding from the mould, and wherein a scraper (23) is part of the concrete mould (13), namely part of a mould wall (15), and wherein the scraper (23), together with the mould wall (15), can be moved in the upward direction along the outside of the moulding while the latter is being stripped from the mould and thereby scrape off concrete on an outer side (12) of the moulding, **characterized in that**:
a) the mould wall (15) has an opening (27) above the scraper (23) to allow the scraped-off concrete (15) to exit the mould cavity (14),
b) the scraped-off concrete (25) can be discharged away from the mould cavity (14) through the opening (27) on that side of the scraper (23) facing away from the moulding.

2. Device according to Claim 1, **characterized in that** the scraper (23) is web-like in form with a sharpened scraping edge (24) facing the moulding, wherein concrete or scraped concrete (25) accumulating on the upper side of the scraper (23) can be ejected on that side of the scraper situated away from the scraper edge (24) as a result of being pushed off and of its own weight.

3. Device according to Claim 2 or one of the further claims, **characterized in that** the web-like scraper (23) is connected to the mould wall (15) via upright carrier webs (26), wherein the opening (27) is formed in the region of the carrier webs (26).

4. Device according to Claim 1 or one of the further claims, **characterized in that** a ram (21) which enters the concrete mould (13) or a mould cavity (14) thereof at an upper side has a ram plate (22) which, in the region of the scraper (23), has a clearance from the respective mould wall (15) such that the scraper (23) can be moved past the ram plate (22) when raising the concrete mould (13).

5. Device according to Claim 1 or one of the further claims, **characterized in that** the scraper (23) and the opening (27) formed above the latter are arranged in the region of a chamber (29) which is open at the bottom and which is situated outside the mould cavity (14), wherein the chamber (29) is bounded by a covering wall (28) arranged at a distance from the mould wall (15).

6. Device according to Claim 5 or one of the further claims, **characterized in that** the chamber (29) bounded by the covering wall (28) is open at an upper side and at a lower side.

7. Device according to Claim 5 or one of the further claims, **characterized in that** the chamber (29) is closed at the upper side by an upper wall (30), in particular an inclined upper wall, which connects the covering wall (28) to the mould wall (15).

8. Device according to Claim 1 or one of the further claims, **characterized in that** the concrete mould (13) comprises scrapers (23) on a plurality of sides, that is to say in the region of a plurality of mould walls (15, 16, 17, 18), for simultaneously scraping off concrete when raising the concrete mould (13), in particular on two mutually opposite sides of the concrete moulding.

9. Method of producing concrete mouldings which have a roughened surface formed by removing concrete on an outer side (12) of the green moulding while stripping the latter from the mould, wherein concrete is introduced into a mould cavity (14) of a concrete mould (13), this cavity being enclosed laterally by mould walls (15.. 18), and wherein the mould walls (15.. 18) are moved in the upward direction to strip the moulding from the mould, and wherein a scraper (23) is part of the concrete mould (13), namely part of a mould wall (15), and wherein the scraper (23), together with the mould wall (15), is moved in the upward direction along the outside of the moulding while the latter is being stripped from the mould and thereby scrapes off concrete on an outer side (12) of the moulding, **characterized in that** the scraped-off concrete is discharged from the mould cavity (14) through a lateral opening (27) in the mould wall (15) above the scraper (23) on that side of the scraper (23) facing away from the moulding.

## Revendications

1. Dispositif pour produire des ébauches en béton, telles que des blocs en béton (10), des corps creux en béton, etc., qui présentent une surface rugueuse formée par enlèvement de béton sur une face extérieure (12) de l'ébauche brute lors du démoulage de celle-ci, dans lequel un moule à béton (13) présente une cavité de moulage (14) qui est entourée latéralement par des parois de moule (15, ..., 18) et dans laquelle on peut couler du béton, et dans lequel les parois de moule (15, ..., 18) sont mobiles en direction ascendante pour le démoulage de l'ébauche, et dans lequel un racloir (23) fait partie du moule à béton (13), notamment d'une paroi de moule (15), et dans lequel le racloir (23) est mobile en direction ascendante en même temps que la paroi de moule (15) lors du démoulage de l'ébauche sur la face extérieure de celle-ci en raclant du béton sur une face extérieure (12) de l'ébauche, **caractérisé en ce que**
a) la paroi de moule (15) présente au-dessus du racloir (23) une ouverture (27) pour la sortie du béton raclé (15) hors de la cavité de moulage (14),
b) le béton raclé (25) peut être évacué hors de la cavité de moulage (14) à travers l'ouverture (27) sur le côté du racloir (23) situé à l'opposé de l'ébauche.

2. Dispositif selon la revendication 1, **caractérisé en ce que** le racloir (23) est réalisé en forme de nervure avec une arête de raclage affûtée (24) orientée vers l'ébauche, dans lequel le béton s'accumulant sur le côté supérieur du racloir (23), ou béton raclé (25), peut être enlevé sur le côté du racloir situé à l'opposé de l'arête de raclage (24) par suite de l'avance et de son poids propre.

3. Dispositif selon la revendication 2 ou l'une quelconque des autres revendications, **caractérisé en ce que** le racloir en forme de nervure (23) est relié à la paroi de moule (15) par des nervures de support perpendiculaires (26), l'ouverture (27) étant formée dans la région des nervures de support (26).

4. Dispositif selon la revendication 1 ou l'une quelconque des autres revendications, **caractérisé en ce qu'**un poinçon (21) pénétrant par le côté supérieur dans le moule à béton (13) ou dans la cavité de moulage (14) de celui-ci comporte une plaque de poinçon (22), qui présente une distance par rapport à la paroi de moule concernée (15) dans la région du racloir (23), de telle manière que le racloir (23) puisse se déplacer à côté de la plaque de poinçon (22) lors du levage du moule à béton (13).

5. Dispositif selon la revendication 1 ou l'une quelconque des autres revendications, **caractérisé en ce que** le racloir (23) et l'ouverture (27) formée au-dessus de celui-ci est disposé dans la région d'une chambre (29) située à l'extérieur de la cavité de moulage (14) et ouverte vers le bas, dans lequel la chambre (29) est délimitée par une paroi de recouvrement (28) disposée à distance de la paroi de moule (15).

6. Dispositif selon la revendication 5 ou l'une quelconque des autres revendications, **caractérisé en ce que** la chambre (29) délimitée par la paroi de recouvrement (28) est ouverte sur un côté supérieur et sur un côté inférieur.

7. Dispositif selon la revendication 5 ou l'une quelconque des autres revendications, **caractérisé en ce que** la chambre (29) est fermée sur le côté supérieur par une paroi supérieure (30), en particulier oblique, reliant la paroi de recouvrement (28) à la paroi de moule (15) .

8. Dispositif selon la revendication 1 ou l'une quelconque des autres revendications, **caractérisé en ce que** le moule à béton (13) comporte des racloirs (23) en plusieurs endroits, donc dans la région de plusieurs parois de moule (15, 16, 17, 18), pour le raclage simultané de béton lors du levage du moule à béton (13), en particulier sur deux faces opposées l'une à l'autre de l'ébauche de béton.

9. Procédé pour produire des ébauches de béton, qui présentent une surface rugueuse formée par enlèvement de béton sur une face extérieure (12) de l'ébauche brute lors du démoulage de celle-ci, dans lequel on coule du béton dans une cavité de moulage (14) d'un moule à béton (13), qui est entourée latéralement par des parois de moule (15, ..., 18) et dans lequel on déplace les parois de moule (15, ..., 18) en direction ascendante pour démouler l'ébauche, et dans lequel un racloir (23) fait partie du moule à béton (13), notamment d'une paroi de moule (15), et dans lequel on déplace le racloir (23) en direction ascendante en même temps que la paroi de moule (15) lors du démoulage de l'ébauche sur la face extérieure de celle-ci en raclant du béton sur une face extérieure (12) de l'ébauche, **caractérisé en ce que** l'on expulse le béton raclé hors de la cavité de moulage (14) sur le côté du racloir (23) situé à l'opposé de l'ébauche à travers une ouverture latérale (27) dans la paroi de moule (15) au-dessus du racloir (23).
